# EUROPÄISCHE PATENTSCHRIFT

(11) **EP 4 108 876 B1**
(45) Veröffentlichungstag und Bekanntmachung des Hinweises auf die Patenterteilung: **09.04.2025**
(21) Anmeldenummer: 22175485.6
(22) Anmeldetag: 25.05.2022
(51) Int. Cl.: E05D 5/04, E05D 7/04, E05D 7/081

(54) **DREHBESCHLAG**
ROTARY FITTING
CHARNIÈRE ROTATIVE

(30) Priorität: 16.06.2021 AT 504822021
(43) Veröffentlichungstag der Anmeldung: 28.12.2022
(73) Patentinhaber: Steininger, Martin, 4113 St. Martin im Mühlkreis (AT)
(72) Erfinder: Steininger, Martin, 4113 St. Martin im Mühlkreis (AT)
(74) Vertreter: KLIMENT & HENHAPEL

(56) Entgegenhaltungen:
- EP-A1- 2 468 993
- JP-A- 2005 120 573
- JP-A- 2006 037 420
- JP-A- H0 776 968

## Beschreibung

Die Erfindung betrifft einen Drehbeschlag für einen Türflügel mit einem tragenden Beschlagteil und einem um ein Drehlager des tragenden Beschlagteils drehbaren Beschlagteil, gemäß dem Oberbegriff von Anspruch 1.

Drehbeschläge für Türflügel, insbesondere für Türflügel von Kästen, sind in vielfältiger Form bekannt. Gattungsgemäße Drehbeschläge werden in der JP 2005 120573 A beschrieben. Weitere Drehbeschläge werden in der JP 2006 037420 A, JP H07 76968 A, EP 2 468 993 A1, AU 3825572 A sowie der DE 102019128245 B3 beschrieben. Mit steigenden Anforderungen an Funktionalität und Aussehen von Einrichtungsgegenständen wie Kästen und dergleichen steigen auch die Anforderungen an die Beschläge. In der Innenraumgestaltung und vor allem im Küchenbereich gibt es dabei eine starke Nachfrage nach hochwertigen Einrichtungen unter Verwendung hochqualitativer Materialien und einer klaren Formensprache. Dem Design sollen dabei möglichst keine Grenzen gesetzt sein, vor allem auch hinsichtlich der Größe der Kästen und der Ausführung der Oberflächen, beispielsweise unter Verwendung von Materialien wie Naturstein und dergleichen. Dabei bestehen einerseits die Anforderung höchster Funktionalität, indem beispielsweise ein leichtes Öffnen und Schließen von Kästen ermöglicht werden soll, und andererseits die Anforderung einer präzisen Verarbeitung und Montage, indem horizontale und vertikale Sichtkanten einer Zusammenstellung mehrerer Kästen jeweils parallel zueinander verlaufen und somit ein homogenes Fugenbild erzeugen. Mit zunehmender Größe und Schwere von Einbauteilen wie Kästen und dergleichen sind diese Anforderungen mit herkömmlichen Beschlägen kaum mehr zu verwirklichen.

Es besteht daher das Ziel der Erfindung darin einen Drehbeschlag für Türflügel bereitzustellen, der die Anforderung höchster Funktionalität erfüllt und eine präzise Verarbeitung und Montage gestattet.

Diese Ziele werden durch die Merkmale von Anspruch 1 erreicht. Anspruch 1 bezieht sich auf einen Drehbeschlag für einen Türflügel mit einem tragenden Beschlagteil und einem um ein Drehlager des tragenden Beschlagteils drehbaren Beschlagteil, wobei der tragende Beschlagteil einen Rahmenteil und einen im Rahmenteil gelagerten Verstellteil umfasst, wobei der Verstellteil einen aus dem Rahmenteil vorragenden Träger aufweist, an dessen freiem Ende das Drehlager angeordnet ist, wobei der drehbare Beschlagteil als rechtwinkeliger Beschlagteil ausgeführt ist, der mit einem ersten Schenkel am Drehlager angelenkt ist und dessen zweiter Schenkel einen Befestigungsabschnitt zur Befestigung am Türflügel aufweist und von einer ersten Stellung, in der der erste Schenkel zwischen dem Drehlager und dem Rahmenteil angeordnet ist und der zweite Schenkel in einem rechten Winkel zum Träger verläuft, in eine zweite Stellung, in der der erste Schenkel eine Verlängerung des Trägers bildet und der zweite Schenkel auf der gegenüberliegenden Seite des Trägers in einem rechten Winkel zum Träger verläuft, drehbar ist, und der Rahmenteil als Aufnahmetasche ausgeführt ist, in die der Verstellteil in einer Einschubrichtung einschiebbar ist und in der der Verstellteil relativ zum Rahmenteil parallel zur Einschubrichtung sowie senkrecht zur Einschubrichtung verstellbar gelagert ist. Erfindungsgemäß wird vorgeschlagen, dass der Verstellteil von einem Grundkörper und einem in den Grundkörper senkrecht zur Einschubrichtung formschlüssig einsetzbaren Einsatzteil gebildet wird, wobei der Grundkörper am Einsatzteil senkrecht zur Einschubrichtung verstellbar gehalten ist, und an einer Innenwand der Aufnahmetasche eine Seitenwandplatte befestigt ist, die eine in eine Einschuböffnung der Aufnahmetasche ragende Haltelasche aufweist, mit der der Einsatzteil des Verstellteils mit zumindest einer parallel zur Einschubrichtung geführten Befestigungsschraube verschraubbar ist, und der Einsatzteil relativ zur Haltelasche mit einer parallel zur Einschubrichtung geführten Einstellschraube parallel zur Einschubrichtung verstellbar ist. Der erfindungsgemäße Drehbeschlag ermöglicht zunächst eine Montage des Rahmenteils im Korpus eines Kastens, beispielsweise in einem Falz oder einer Nut des Korpus, wobei der Rahmenteil eines ersten Drehbeschlages in einem oberen Bereich des Korpus angeordnet werden wird und der Rahmenteil eines zweiten Drehbeschlages in einem unteren Bereich des Korpus. Der in den Rahmenteil einschiebbare Verstellteil weist einen aus dem Rahmenteil vorragenden Träger auf, an dessen freiem Ende das Drehlager angeordnet ist, an dem der drehbare Beschlagteil angelenkt ist. Der drehbare Beschlagteil ist dabei als rechtwinkeliger Beschlagteil ausgeführt, dessen erster Schenkel in einer ersten Stellung zwischen dem Drehlager und dem Rahmenteil angeordnet ist und in einer zweiten Stellung eine Verlängerung des Trägers bildet. Der erste Schenkel ist somit um 180° drehbar, wobei die erste Stellung einer Schließstellung des Drehbeschlages entspricht und die zweite Stellung einer Öffnungsstellung. Der zweite Schenkel, der der Befestigung am Türflügel dient, verläuft dabei in der ersten Stellung in einem rechten Winkel zum Träger, und in der zweiten Stellung auf der gegenüberliegenden Seite des Trägers in einem rechten Winkel zum Träger. Der Ausdruck "in einem rechten Winkel zum Träger" ist dabei im Sinne eines rechten Winkels zu einer Längsachse des Trägers zu verstehen. In der ersten Stellung schließt der Türflügel eine Kastenöffnung, und in der zweiten Stellung liegt der Türflügel um 180° verschwenkt neben der Kastenöffnung.

Die Schwenkbewegung vollzieht sich dabei um eine Drehachse, die im Vergleich zu herkömmlichen Drehbeschlägen vergleichsweise weit vor dem Rahmenteil angeordnet ist. Für ein leichtes Öffnen und Schließen auch von großen und schweren Türflügeln sowie für ein homogenes Fugenbild ist es dabei wesentlich, dass die Drehachse vertikal präzise ausgerichtet ist. Daher ist erfindungsgemäß auch vorgesehen, dass der Rahmenteil als Aufnahmetasche ausgeführt ist, in der der Verstellteil relativ zum Rahmenteil parallel zur Einschubrichtung sowie senkrecht zur Einschubrichtung verstellbar gelagert ist. Die verstellbare Lagerung parallel zur Einschubrichtung sowie senkrecht zur Einschubrichtung ermöglicht für zwei übereinander angeordnete Drehbeschläge die Einstellung der Drehachse in zwei kartesischen Raumrichtungen und somit die parallele Ausrichtung horizontaler und vertikaler Sichtkanten. Aufgrund der relativ weit vorgelagerten Drehachse bewirken vergleichsweise kleine Stellbewegungen bereits veränderte Lagen der Drehachse und somit eine präzise Einstellbarkeit. Die Einschubrichtung wird dabei in der Regel im Wesentlichen horizontal verlaufen. Falls auch die senkrecht zur Einschubrichtung vorgeschlagene Verstellbarkeit der Lagerung horizontal verläuft, wird vorzugsweise auch eine Verstellbarkeit in vertikaler Richtung vorgeschlagen, wie in weiterer Folge noch ausgeführt werden wird.

Gemäß einer konkreten baulichen Ausführung wird erfindungsgemäß vorgeschlagen, dass der Verstellteil von einem Grundkörper und einem in den Grundkörper senkrecht zur Einschubrichtung formschlüssig einsetzbaren Einsatzteil gebildet wird, wobei der Grundkörper am Einsatzteil senkrecht zur Einschubrichtung verstellbar gehalten ist. Diese Ausführung ermöglicht eine voneinander unabhängige Verstellbarkeit in Einschubrichtung und senkrecht zur Einschubrichtung, wobei der Grundkörper und der Einsatzteil aufgrund der formschlüssigen Aufnahme des Einsatzteils im Grundkörper gemeinsam in Einschubrichtung verstellbar sind, und der Grundkörper bei feststehendem Einsatzteil relativ zum Einsatzteil senkrecht zur Einschubrichtung verstellbar ist.

Für die Verstellbarkeit des Einsatzteiles - bei der aufgrund der formschlüssigen Aufnahme des Einsatzteils im Grundkörper auch der Grundkörper gemeinsam mit dem Einsatzteil in Einschubrichtung mitbewegt wird - wird erfindungsgemäß vorgeschlagen, dass an einer Innenwand der Aufnahmetasche eine Seitenwandplatte befestigt ist, die eine in eine Einschuböffnung der Aufnahmetasche ragende Haltelasche aufweist, mit der der Einsatzteil des Verstellteils mit zumindest einer parallel zur Einschubrichtung geführten Befestigungsschraube verschraubbar ist, und der Einsatzteil relativ zur Haltelasche mit einer parallel zur Einschubrichtung geführten Einstellschraube parallel zur Einschubrichtung verstellbar ist. Hierbei kann auch vorgesehen sein, dass die parallel zur Einschubrichtung geführte Befestigungsschraube eine in einer Hinterschneidung des Einsatzteils aufgenommene Kontermutter aufweist.

Eine Ausführungsform der senkrecht zur Einschubrichtung gegebenen Verstellbarkeit sieht etwa vor, dass der Grundkörper des Verstellteils mit zumindest zwei senkrecht zur Einschubrichtung geführte Befestigungsschrauben senkrecht zur Einschubrichtung fixierbar ist und mit einer senkrecht zur Einschubrichtung geführten Einstellschraube senkrecht zur Einschubrichtung verstellbar ist. Die beiden senkrecht zur Einschubrichtung geführten Befestigungsschrauben sind dabei in der Seitenwandplatte gehalten. Die senkrecht zur Einschubrichtung geführte Einstellschraube kann dabei eine in einem Aufnahmeschlitz der Seitenwandplatte aufgenommene Mutter aufweisen.

Des Weiteren wird vorgeschlagen, dass der Grundkörper einen in Einschubrichtung abstehenden Fortsatz aufweist, der zwischen zwei die Aufnahmetasche querenden Fixierschrauben aufgenommen und von den Fixierschrauben in einer zur Einschubrichtung und senkrecht zur Einschubrichtung senkrechten Richtung fixiert wird. Über den Fortsatz und die beiden Fixierschrauben können die vom Türflügel auf den Träger und den Verstellteil ausgeübten Kräfte in den Rahmenteil und somit den Korpus abgeführt werden. Diese Ausführung entlastet somit die senkrecht zur Einschubrichtung geführten Befestigungsschrauben, mit denen der Verstellteil mit der Seitenwandplatte verschraubt ist. Die Fixierschrauben erlauben aber weiterhin eine Verstellbarkeit des Verstellteils in Einschubrichtung und senkrecht zur Einschubrichtung. Falls die Verstellbarkeit des Verstellteils in einer horizontal ausgerichteten Einschubrichtung und in einer senkrecht dazu horizontal ausgerichteten Richtung verwirklicht ist, fixieren die Fixierschrauben den Verstellteil in vertikaler Richtung.

Für den Fall, dass die Verstellbarkeit des Verstellteils in einer horizontal ausgerichteten Einschubrichtung und in einer senkrecht dazu horizontal ausgerichteten Richtung verwirklicht ist, erweist es sich als vorteilhaft, wenn der drehbare Beschlagteil am Träger in einer zur Drehachse des Drehlagers parallelen Richtung verstellbar gelagert ist. Somit kann der Drehbeschlag in drei kartesischen Raumrichtungen verstellt und somit eingestellt werden. Die verstellbare Lagerung des drehbaren Beschlagteils kann etwa verwirklicht werden, indem das Drehlager von einer am Träger drehbar gelagerten Drehhülse gebildet wird, mit der der drehbare Beschlagteil mit einer parallel zur Drehachse geführten Befestigungsschraube verschraubbar ist und mit einer parallel zur Drehachse geführten Einstellschraube in einer zur Drehachse parallelen Richtung verstellbar ist.

Die Erfindung wird in weiterer Folge anhand eines Ausführungsbeispiels mithilfe der beiliegenden Figuren näher erläutert. Es zeigen hierbei die
Fig. 1a eine Explosionsdarstellung einer Ausführungsform eines erfindungsgemäßen Drehbeschlages,
Fig. 1b den zusammengesetzten Drehbeschlag gemäß der Fig. 1a,
Fig. 2a eine Ansicht des Drehbeschlages der Fig. 1b in Einschubrichtung gesehen,
Fig. 2b eine Ansicht des Drehbeschlages der Fig. 1b senkrecht zur Einschubrichtung gesehen,
Fig. 2c eine Ansicht des Drehbeschlages der Fig. 1b von oben gesehen, und die
Fig. 2d eine vergrößerte Ansicht von "Detail A" der Fig. 2a bei entfernter Blende.

Zunächst wird auf die Fig. 1a und 1b Bezug genommen. Der Drehbeschlag umfasst einen Rahmenteil 1, der als U-förmig gebogener Plattenteil ausgeführt ist und zwei seitliche Schlitze aufweist. Der Rahmenteil bildet eine Aufnahmetasche mit einer dem Bug des U-förmig gebogenen Plattenteils gegenüberliegenden Einschuböffnung, in die ein Verstellteil 2 in einer Einschubrichtung R eingeschoben werden kann. Der Verstellteil 2 umfasst einen Grundkörper 2a und einen in den Grundkörper 2a senkrecht zur Einschubrichtung R formschlüssig einsetzbaren Einsatzteil 2b, wobei der Grundkörper 2a am Einsatzteil 2b senkrecht zur Einschubrichtung R verstellbar gehalten ist. Des Weiteren ist eine Seitenwandplatte 3 vorgesehen, die mithilfe von drei Fixierschrauben F1, F2, F3 an einer inneren Seitenwand des Rahmenteils 1 befestigt wird. Der Verstellteil 2 kann in weiterer Folge mithilfe zweier senkrecht zur Einschubrichtung R geführter Befestigungsschrauben 4s so an der Seitenwandplatte 3 befestigt werden, dass er senkrecht zur Einschubrichtung R fixiert wird. Die beiden senkrecht zur Einschubrichtung R geführten Befestigungsschrauben 4s sowie eine der Fixierschrauben F1 queren dabei Langlöcher 6a, 6b, 6c des Verstellteils 2, um bei einer Fixierung des Grundkörpers 2a senkrecht zur Einschubrichtung R dennoch eine Beweglichkeit des Verstellteils 2 in Einschubrichtung R zu ermöglichen. Der Verstellteil 2 weist ferner eine Gewindebohrung 7 auf, die von einer senkrecht zur Einschubrichtung R geführten Einstellschraube 5s gequert wird. Diese senkrecht zur Einschubrichtung R geführte Einstellschraube 5s ist mit einer Mutter 8 versehen, die in einem in die Einschubrichtung R verlaufenden Aufnahmeschlitz 9 der Seitenwandplatte 3 aufgenommen wird. Dadurch wird wiederum eine Beweglichkeit des Verstellteils 2 in Einschubrichtung R ermöglicht, auch wenn der Grundkörper 2a senkrecht zur Einschubrichtung R fixiert ist.

Die Seitenwandplatte 3 weist ferner eine in die Einschuböffnung der Aufnahmetasche ragende Haltelasche 10 auf, mit der der Einsatzteil 2b des Verstellteils 2 mit einer parallel zur Einschubrichtung R geführten Befestigungsschraube 4p verschraubbar ist. Hierfür weist die parallel zur Einschubrichtung R geführte Befestigungsschraube 4p eine in einer Hinterschneidung 12 des Einsatzteils 2b aufgenommene Kontermutter 11 auf. Des Weiteren ist eine parallel zur Einschubrichtung R geführte Einstellschraube 5p vorgesehen, die eine Bohrung der Haltelasche 10 quert und mit einer Gewindebohrung des Einsatzteils 2b verschraubt werden kann, sodass der Einsatzteil 2b und somit auch der Grundkörper 2a bei gelöster Befestigungsschraube 4p relativ zur Haltelasche 10 parallel zur Einschubrichtung R verstellbar sind.

Der Grundkörper 2a des Verstellteils 2 weist zudem einen in Einschubrichtung R abstehenden Fortsatz 13 auf, der zwischen den beiden die Aufnahmetasche querenden Fixierschrauben F2, F3 aufgenommen und von diesen Fixierschrauben F2, F3 in einer zur Einschubrichtung R und senkrecht zur Einschubrichtung R senkrechten Richtung fixiert wird, im gezeigten Ausführungsbeispiel somit in vertikaler Richtung. Der Fortsatz 13 wird dabei von einer Verstellaufnahme 14 aufgenommen, die ebenfalls als U-förmig gebogener Plattenteil ausgeführt ist und von den Fixierschrauben F2, F3 gequert wird. Die Verstellaufnahme 14 vermeidet ein Verkanten des Verstellteils 2 im Zuge der Verstellbewegung mithilfe der senkrecht zur Einschubrichtung R geführten Einstellschraube 5s.

Der Verstellteil 2 weist ferner einen aus dem Rahmenteil 1 vorragenden Träger 15 auf, an dessen freiem Ende das Drehlager 16 des Drehbeschlags angeordnet ist. Das Drehlager 16 wird von einer am Träger 15 drehbar gelagerten Drehhülse 17 gebildet, mit der der drehbare Beschlagteil 18 mit einer parallel zur Drehachse D geführten Befestigungsschraube 4v verschraubbar ist. Des Weiteren kann eine parallel zur Drehachse D geführte Einstellschraube (in der Fig. 1a nicht ersichtlich) vorgesehen sein, mit der der drehbare Beschlagteil 18 bei gelöster Befestigungsschraube 4v in einer zur Drehachse D parallelen Richtung verstellbar ist.

Der drehbare Beschlagteil 18 ist als rechtwinkeliger Beschlagteil ausgeführt, der mit einem ersten Schenkel am Drehlager 16 angelenkt ist und dessen zweiter Schenkel einen Befestigungsabschnitt zur Befestigung am Türflügel aufweist. Die Befestigung am Türflügel wird im gezeigten Ausführungsbeispiel mithilfe zweier Schrauben 19 vorgenommen. Der drehbare Beschlagteil 18 ist von einer ersten Stellung, in der der erste Schenkel zwischen dem Drehlager 16 und dem Rahmenteil 1 angeordnet ist und der zweite Schenkel in einem rechten Winkel zum Träger 15 verläuft, in eine zweite Stellung, in der der erste Schenkel eine Verlängerung des Trägers 15 bildet und der zweite Schenkel auf der gegenüberliegenden Seite des Trägers 15 in einem rechten Winkel zum Träger 15 verläuft, drehbar. In der Fig. 1b ist der Drehbeschlag in seiner ersten Stellung abgebildet. Mithilfe einer Blende 20 wird der Drehbeschlag stirnseitig abgedeckt.

Anhand der Fig. 2a-2d wird die Verstellbarkeit des Drehbeschlages näher erläutert. Die Fig. 2a zeigt hierfür zunächst eine Ansicht des Drehbeschlages in Einschubrichtung R gesehen, wobei vor allem die drei Fixierschrauben F1, F2 und F3 sowie die Drehachse D ersichtlich sind. Die Platzierung dieser Fixierschrauben F1, F2 und F3 kann auch der Fig. 2b entnommen werden, die eine Ansicht des Drehbeschlages senkrecht zur Einschubrichtung R gesehen zeigt. Zwei hintere Fixierschrauben F2 und F3 queren den Rahmenteil 1 und die Verstellaufnahme 14 und können mit dem Rahmenteil 1 und der Seitenwandplatte 3 verschraubt werden. Die Seitenwandplatte 3 wird dadurch am Rahmenteil 1 befestigt, die Verstellaufnahme 14 ist aber entlang der Längsachsen der beiden hinteren Fixierschrauben F2, F3 bewegbar. Eine obere Fixierschraube F1 kann ebenfalls mit dem Rahmenteil 1 und der Seitenwandplatte 3 verschraubt werden, quert aber den Rahmenteil 1 und den Grundkörper 2a des Verstellteils 2, wofür der Grundkörper 2a ein oberes Langloch 6a aufweist. Ferner sind in der Fig. 2b die beiden senkrecht zur Einschubrichtung R geführten Befestigungsschrauben 4s ersichtlich, mit denen der Grundkörper 2a senkrecht zur Einschubrichtung R fixiert werden kann. Die beiden senkrecht zur Einschubrichtung R geführten Befestigungsschrauben 4s queren dabei die beiden unteren Langlöcher 6b, 6c des Grundkörpers 2a, um bei einer Fixierung des Grundkörpers 2a senkrecht zur Einschubrichtung R dennoch eine Beweglichkeit des Verstellteils 2 in Einschubrichtung R zu ermöglichen. In der Fig. 2b ist des Weiteren die senkrecht zur Einschubrichtung R geführte Einstellschraube 5s ersichtlich, die die Gewindebohrung 7 des Grundkörpers 2a quert und deren Mutter 8 vom Aufnahmeschlitz 9 aufgenommen wird. Die senkrecht zur Einschubrichtung R geführten Befestigungsschrauben 4s und die senkrecht zur Einschubrichtung R geführte Einstellschraube 5s liegen dabei innerhalb des Rahmenteils 1, sind aber über die Einschuböffnung zugänglich. Um die Lage des Türflügels senkrecht zur Einschubrichtung R ("links/rechts") verstellen zu können, müssen zunächst die beiden senkrecht zur Einschubrichtung R geführten Befestigungsschrauben 4s gelockert werden. In weiterer Folge kann mithilfe der senkrecht zur Einschubrichtung R geführten Einstellschraube 5s die Lage des Grundkörpers 2a und somit des Trägers 15 für den Türflügel senkrecht zur Einschubrichtung R verändert und somit eingestellt werden. Nach Erreichen der gewünschten Lage werden die beiden senkrecht zur Einschubrichtung R geführten Befestigungsschrauben 4s wieder festgezogen.

In der Fig. 2b ist ferner die parallel zur Einschubrichtung R geführte Befestigungsschraube 4p ersichtlich, mit der der Einsatzteil 2b an die in die Einschuböffnung der Aufnahmetasche ragende Haltelasche 10 befestigt werden kann. Die Haltelasche 10 ist auch in der Fig. 2d zu sehen. Hierfür weist die parallel zur Einschubrichtung R geführte Befestigungsschraube 4p eine in einer Hinterschneidung 12 des Einsatzteils 2b aufgenommene Kontermutter 11 auf. Des Weiteren ist die parallel zur Einschubrichtung R geführte Einstellschraube 5p ersichtlich, die eine Bohrung der Haltelasche 10 quert und mit einer Gewindebohrung des Einsatzteils 2b verschraubt werden kann. Um die Lage des Türflügels parallel zur Einschubrichtung R ("nach vor und zurück") verstellen zu können, muss zunächst die parallel zur Einschubrichtung R geführte Befestigungsschraube 4p gelockert werden. In weiterer Folge kann der Einsatzteil 2b und somit auch der Grundkörper 2a des Verstellteils 2 mithilfe der parallel zur Einschubrichtung R geführten Einstellschraube 5p relativ zur Haltelasche 10 parallel zur Einschubrichtung R verstellt werden. Nach Erreichen der gewünschten Lage wird die parallel zur Einschubrichtung R geführte Befestigungsschraube 4p wieder festgezogen.

In der Fig. 2c ist insbesondere die Lage der Verstellaufnahme 14 innerhalb des Rahmenteils 1 ersichtlich, und wie der Fortsatz 13 von der Verstellaufnahme 14 aufgenommen wird. Der Fortsatz 13 wird dabei zwischen den beiden die Aufnahmetasche querenden Fixierschrauben F2, F3 aufgenommen und von diesen Fixierschrauben F2, F3 in einer vertikalen Richtung fixiert (siehe auch Fig. 2b). Die Verstellaufnahme 14 vermeidet ein Verkanten des Verstellteils 2 im Zuge der Verstellbewegung mithilfe der senkrecht zur Einschubrichtung R geführten Einstellschraube 5s.

Für den Fall, dass die Verstellbarkeit des Verstellteils 2 in einer horizontal ausgerichteten Einschubrichtung R und in einer senkrecht dazu horizontal ausgerichteten Richtung verwirklicht ist, erweist es sich als vorteilhaft, wenn der drehbare Beschlagteil 18 am Träger 15 in einer zur Drehachse D des Drehlagers 16 parallelen Richtung verstellbar gelagert ist. Somit kann der Drehbeschlag in drei kartesischen Raumrichtungen verstellt und somit eingestellt werden. Die verstellbare Lagerung des drehbaren Beschlagteils 18 kann etwa verwirklicht werden, indem das Drehlager 16 von einer am Träger 15 drehbar gelagerten Drehhülse 17 gebildet wird, mit der der drehbare Beschlagteil 18 mit einer parallel zur Drehachse D geführten Befestigungsschraube 4v verschraubbar ist und mit einer parallel zur Drehachse D geführten Einstellschraube (in den Fig. 1 und 2 nicht ersichtlich) in einer zur Drehachse D parallelen Richtung verstellbar ist.

Die Verstellbarkeit des Drehbeschlages ermöglicht somit eine Einstellung des Drehbeschlages hinsichtlich der räumlichen Ausrichtung des Türflügels, und somit eine parallele Ausrichtung horizontaler und vertikaler Sichtkanten, was für ein homogenes Erscheinungsbild der zwischen den Kästen einer Kastenanordnung liegenden Fugen sorgt. Zudem stellt sie eine Leichtgängigkeit des Türflügels beim Öffnen und Schließen sicher.

Mithilfe der Erfindung wird somit ein Drehbeschlag für Türflügel bereitgestellt, der die Anforderung höchster Funktionalität erfüllt und eine präzise Verarbeitung und Montage gestattet.

## Patentansprüche

1. Drehbeschlag für einen Türflügel mit einem tragenden Beschlagteil und einem um ein Drehlager (16) des tragenden Beschlagteils drehbaren Beschlagteil (18), wobei der tragende Beschlagteil einen Rahmenteil (1) und einen im Rahmenteil (1) gelagerten Verstellteil (2) umfasst, wobei der Verstellteil (2) einen aus dem Rahmenteil (1) vorragenden Träger (15) aufweist, an dessen freiem Ende das Drehlager (16) angeordnet ist, wobei der drehbare Beschlagteil (18) als rechtwinkeliger Beschlagteil ausgeführt ist, der mit einem ersten Schenkel am Drehlager (16) angelenkt ist und dessen zweiter Schenkel einen Befestigungsabschnitt zur Befestigung am Türflügel aufweist und von einer ersten Stellung, in der der erste Schenkel zwischen dem Drehlager (16) und dem Rahmenteil (1) angeordnet ist und der zweite Schenkel in einem rechten Winkel zum Träger (15) verläuft, in eine zweite Stellung, in der der erste Schenkel eine Verlängerung des Trägers (15) bildet und der zweite Schenkel auf der gegenüberliegenden Seite des Trägers (15) in einem rechten Winkel zum Träger (15) verläuft, drehbar ist, und der Rahmenteil (1) als Aufnahmetasche ausgeführt ist, in die der Verstellteil (2) in einer Einschubrichtung (R) einschiebbar ist und in der der Verstellteil (2) relativ zum Rahmenteil (1) parallel zur Einschubrichtung (R) sowie senkrecht zur Einschubrichtung (R) verstellbar gelagert ist, wobei der Verstellteil (2) von einem Grundkörper (2a) und einem in den Grundkörper (2a) senkrecht zur Einschubrichtung (R) formschlüssig einsetzbaren Einsatzteil (2b) gebildet wird, wobei der Grundkörper (2a) am Einsatzteil (2b) senkrecht zur Einschubrichtung (R) verstellbar gehalten ist, **dadurch gekennzeichnet, dass** an einer Innenwand der Aufnahmetasche eine Seitenwandplatte (3) befestigt ist, die eine in eine Einschuböffnung der Aufnahmetasche ragende Haltelasche (10) aufweist, mit der der Einsatzteil (2b) des Verstellteils (2) mit zumindest einer parallel zur Einschubrichtung (R) geführten Befestigungsschraube (4p) verschraubbar ist, und der Einsatzteil (2b) relativ zur Haltelasche (10) mit einer parallel zur Einschubrichtung (R) geführten Einstellschraube (5p) parallel zur Einschubrichtung (R) verstellbar ist.

2. Drehbeschlag nach Anspruch 1, **dadurch gekennzeichnet, dass** die parallel zur Einschubrichtung (R) geführte Befestigungsschraube (4p) eine in einer Hinterschneidung (12) des Einsatzteils (2b) aufgenommene Kontermutter (8) aufweist.

3. Drehbeschlag nach Anspruch 1 oder 2, **dadurch gekennzeichnet, dass** der Grundkörper (2a) des Verstellteils (2) mit zumindest zwei senkrecht zur Einschubrichtung (R) geführte Befestigungsschrauben (4s) senkrecht zur Einschubrichtung (R) fixierbar ist und mit einer senkrecht zur Einschubrichtung (R) geführten Einstellschraube (5s) senkrecht zur Einschubrichtung (R) verstellbar ist.

4. Drehbeschlag nach Anspruch 3, **dadurch gekennzeichnet, dass** die senkrecht zur Einschubrichtung (R) geführte Einstellschraube (5s) eine in einem Aufnahmeschlitz (9) der Seitenwandplatte (3) aufgenommene Mutter (8) aufweist.

5. Drehbeschlag nach einem der Ansprüche 1 bis 3, **dadurch gekennzeichnet, dass** der Grundkörper (2a) einen in Einschubrichtung (R) abstehenden Fortsatz (13) aufweist, der zwischen zwei die Aufnahmetasche querenden Fixierschrauben (F2, F3) aufgenommen und von den Fixierschrauben (F2, F3) in einer zur Einschubrichtung (R) und senkrecht zur Einschubrichtung (R) senkrechten Richtung fixiert wird.

6. Drehbeschlag nach einem der Ansprüche 1 bis 5, **dadurch gekennzeichnet, dass** der drehbare Beschlagteil (18) am Träger (15) in einer zur Drehachse (D) des Drehlagers (16) parallelen Richtung verstellbar gelagert ist.

7. Drehbeschlag nach Anspruch 6, **dadurch gekennzeichnet, dass** das Drehlager (16) von einer am Träger (15) drehbar gelagerten Drehhülse (17) gebildet wird, mit der der drehbare Beschlagteil (18) mit einer parallel zur Drehachse (D) geführten Befestigungsschraube (4v) verschraubbar ist und mit einer parallel zur Drehachse (D) geführten Einstellschraube in einer zur Drehachse (D) parallelen Richtung verstellbar ist.

8. Möbelstück mit einem Drehbeschlag nach einem der Ansprüche 1 bis 7.

## Claims

1. Pivot fitting for a door leaf having a supporting fitting part and a fitting part (18) rotatable about a pivot bearing (16) of the supporting fitting part, wherein the supporting fitting part comprises a frame part (1) and an adjusting part (2) mounted In the frame part (1), wherein the adjusting part (2) has a carrier (15) which projects out of the frame part (1) and on the free end of which the pivot bearing (16) is arranged, wherein the rotatable fitting part (18) is designed as a rectangular fitting part, the first leg of which is hinged to the pivot bearing (16) and the second leg of which has a fastening section for fastening to the door leaf and can be rotated from a first position, in which the first leg is arranged between the pivot bearing (16) and the frame part (1) and the second leg runs at a right angle to the carrier (15), into a second position, in which the first leg forms an extension of the carrier (15) and the second leg extends at a right angle to the carrier (15) on the opposite side of the carrier (15), and the frame part (1) is designed as a receiving pocket into which the adjusting part (2) can be inserted in an insertion direction (R) and in which the adjusting part (2) is adjustably mounted relative to the frame part (1) parallel to the insertion direction (R) and perpendicular to the insertion direction (R), wherein the adjusting part (2) is formed by a base body (2a) and an insert part (2b) that can be inserted into the base body (2a) in a form-fitting manner perpendicular to the insertion direction (R), wherein the base body (2a) is held on the insert part (2b) so as to be adjustable perpendicularly to the insertion direction (R), **characterized in that** a side wall plate (3) is fastened on an Inner wall of the receiving pocket and has a holding tab (10) which projects into an insertion opening of the receiving pocket and with which the insert part (2b) of the adjusting part (2) is screwable to at least one fastening screw (4p) guided parallel to the insertion direction (R), and the insert part (2b) is adjustable parallel to the insertion direction (R) relative to the holding tab (10) with an adjusting screw (5p) guided parallel to the insertion direction (R).

2. Pivot fitting according to claim 1, **characterized in that** the fastening screw (4p) guided parallel to the insertion direction (R) has a locknut (8) accommodated in an undercut (12) of the Insert part (2b).

3. Pivot fitting according to claim 1 or 2, **characterized in that** the base body (2a) of the adjusting part (2) can be fixed perpendicular to the insertion direction (R) by means of at least two fixing screws (4s) guided perpendicular to the insertion direction (R) and is adjustable perpendicular to the insertion direction (R) by means of an adjusting screw (5s) guided perpendicular to the Insertion direction (R).

4. Pivot fitting according to claim 3, **characterized in that** the adjusting screw (5s) guided perpendicularly to the insertion direction (R) has a nut (8) accommodated in a receiving slot (9) of the side-wall plate (3).

5. Pivot fitting according to one of claims 1 to 3, **characterized in that** the base body (2a) has an extension (13) which projects in the insertion direction (R) and is accommodated between two fixing screws (F2, F3) traversing the receiving pocket and is fixed by the fixing screws (F2, F3) in a perpendicular direction to the insertion direction (R) and in a perpendicular direction perpendicular to the insertion direction (R).

6. Pivot fitting according to one of claims 1 to 5, **characterized in that** the rotatable fitting part (18) is adjustably mounted on the carrier (15) in a direction parallel to the axis of rotation (D) of the pivot bearing (16).

7. Pivot fitting according to claim 6, **characterized in that** the pivot bearing (16) is formed by a pivot sleeve (17) which is mounted rotatably on the carrier (15) and with which the rotatable fitting part (18) is screwable to a fastening screw (4v) guided parallel to the axis of rotation (D) and is adjustable in a direction parallel to the axis of rotation (D) by means of an adjusting screw guided parallel to the axis of rotation (D).

8. Piece of furniture having a pivot fitting according to one of claims 1 to 7.

## Revendications

1. Ferrure pivotante pour un vantail de porte avec une partie de ferrure portante et une partie de ferrure pivotante (18) capable de rotation autour d'un palier de rotation (16) de la partie de ferrure portante, dans laquelle la partie de ferrure portante comprend une partie formant cadre (1) et une partie de déplacement (2) supportée dans la partie formant cadre (1), laquelle partie de déplacement (2) comporte un support (15) qui dépasse de la partie formant cadre (1), à l'extrémité libre duquel le palier de rotation (16) est supporté, dans laquelle la partie de ferrure pivotante (18) est réalisée comme une partie de ferrure à angle droit qui est articulée par un bras sur le palier de rotation (16) et dont le deuxième bras présente une section de fixation pour la fixation au vantail de porte et peut tourner d'une première position, dans laquelle le premier bras est disposé entre le palier de rotation (16) et la partie formant cadre (1) et le deuxième bras forme un angle droit avec le support (15), à une deuxième position, dans laquelle le premier bras forme un prolongement du support (15) et le deuxième bras forme un angle droit avec le support (15) sur le côté opposé du support (15), et la partie formant cadre (1) est réalisée comme une poche de logement dans laquelle la partie de déplacement (2) peut être insérée dans une direction d'insertion (R) et dans laquelle la partie de déplacement (2) est supportée avec possibilité de déplacement par rapport à la partie formant cadre (1) parallèlement à la direction d'insertion (R) ainsi que perpendiculairement à la direction d'insertion (R), dans laquelle la partie de déplacement (2) est formée par un corps de base (2a) et un insert (2b) pouvant être inséré en correspondance de forme dans le corps de base (2a) perpendiculairement à la direction d'insertion (R), le corps de base (2a) étant retenu sur l'insert (2b) de façon déplaçable perpendiculairement au sens d'insertion, **caractérisée en ce qu'**est fixée sur une paroi intérieure de la poche de logement une plaque de paroi latérale (3) qui présente une patte de maintien (10) dépassant dans une ouverture d'insertion de la poche de logement, avec laquelle l'insert (2b) de la partie de déplacement (2) peut être vissé avec au moins une vis de fixation (4p) guidée parallèlement à la direction d'insertion (R), et l'insert (2b) est déplaçable par rapport à la patte de maintien (10) parallèlement à la direction d'insertion (R) avec une vis de réglage (5p) guidée parallèlement à la direction d'insertion (R).

2. Ferrure pivotante selon la revendication 1, **caractérisée en ce que** la vis de fixation (4p) guidée parallèlement à la direction d'insertion (R) comporte un contre-écrou (8) qui est logé dans une contre-dépouille (12) de l'insert (2b).

3. Ferrure pivotante selon la revendication 1 ou 2, **caractérisée en ce que** le corps de base (2a) de la partie de déplacement (2) peut être fixé avec au moins deux vis de fixation (4s) guidées perpendiculairement à la direction d'insertion (R) et peut être déplacé perpendiculairement à la direction d'insertion (R) avec une vis de réglage (5s) guidée perpendiculairement à la direction d'insertion (R).

4. Ferrure pivotante selon la revendication 3, **caractérisée en ce que** la vis de fixation (5s) guidée perpendiculairement à la direction d'insertion (R) comporte un écrou (8) logé dans une fente de logement (9) de la plaque de paroi latérale (3).

5. Ferrure pivotante selon l'une des revendications 1 à 3, **caractérisée en ce que** le corps de base (2a) comporte une saillie (13) qui dépasse dans la direction d'insertion (R), qui se loge entre deux vis de fixation (F2, F3) traversant la poche de logement et qui est fixé par les vis de fixation (F2, F3) dans une direction perpendiculaire à la direction d'insertion (R) et perpendiculairement à la direction d'insertion (R).

6. Ferrure pivotante selon l'une des revendications 1 à 5, **caractérisée en ce que** la partie de ferrure pivotante (18) est supportée sur le support (15) de façon déplaçable dans une direction parallèle à l'axe de rotation (D) du palier de rotation (16).

7. Ferrure pivotante selon la revendication 6, **caractérisée en ce que** le palier de rotation (16) est formé par une douille pivotante (17) supportée avec possibilité de rotation sur le support (15), qui peut être vissée à la partie de ferrure pivotante (18) avec une vis de fixation (4v) parallèle à l'axe de rotation (D) et déplacée avec une vis de réglage parallèle à l'axe de rotation (D) dans une direction parallèle à l'axe de rotation (D).

8. Meuble muni d'une ferrure pivotante selon l'une des revendications 1 à 7.
